# EUROPÄISCHE PATENTSCHRIFT

(11) **EP 0 797 270 B1**
(45) Veröffentlichungstag und Bekanntmachung des Hinweises auf die Patenterteilung: **10.07.2002**
(21) Anmeldenummer: 97103852.6
(22) Anmeldetag: 07.03.1997
(51) Int. Cl.: H01R 9/26

(54) **Trennklemme, insbesondere für Nulleiter**
Circuit-breaking terminal particularly for neutral conductors
Borne de coupure notamment pour conducteur neutre

(30) Priorität: 22.03.1996 DE 19611346
(43) Veröffentlichungstag der Anmeldung: 24.09.1997
(73) Patentinhaber: Conrad, Gerd, D-33104 Paderborn (DE); Hölscher, Heinrich, D-33098 Paderborn (DE)
(72) Erfinder: Stollburges, Martin, 33100 Paderborn (DE)
(74) Vertreter: Schirmer, Siegfried, Dipl.-Ing.

(56) Entgegenhaltungen:
- EP-A- 0 702 427
- DE-A- 2 248 188
- DE-A- 4 034 204

## Beschreibung

Die Erfindung betrifft eine Trennklemme, insbesondere für Nulleiter, bei der durch eine Bewegung des Trennschiebers ein elektrischer Kontakt herstellbar bzw. trennbar ist, wobei dem Trennschieber eine Feder zugeordnet ist.

Trennschieber werden üblicherweise über Klemmschrauben festgelegt. Das Anziehen der Klemmschrauben ist aufwendig und erfordert entsprechende Sorgfalt. Aus diesen Gründen werden zur Herstellung und Lösen des elektrischen Kontakts bereits Trennschieber eingesetzt, bei denen ein Anziehen und Lösen von Klemmschrauben mit deren Nachteilen entfällt. Diese bekannten Trennschieber können nur mit Kraftaufwand verschoben werden, da die Kontaktfeder ständig einen Kontaktdruck auf die Stromschiene ausübt, vgl. hierzu DE-A-40 34 204. Durch eine solche Ausbildung wird die Handhabung erschwert.

Aus dem EP-A-0 702 427 ist eine Trennschieberanordnung bekannt, bei der Klemmbacken durch richtungsstabilisierende Formgebung gegen axiales und seitliches Verdrehen ineinander kippbeweglich gelagert sind, wobei die gegenseitige Führung der Klemmbacken durch ein Achsprofil auf einem Klemmbacken und einem Lagerschalenprofil auf dem anderen Klemmbacken erzielt wird. Bei dieser Ausbildung ist ein Öffnen des Trennschiebers schwierig, da keinerlei Hilfen zum Öffnen vorgesehen sind. Es ist nicht aufgezeigt, wie die Klemmbacken gegen die Federkraft geöffnet werden können.

Der Erfindung liegt die Aufgabe zugrunde, einen Trennschieber, insbesondere für Nulleiter, so auszubilden, daß ohne Einsatz von Schrauben und ohne kraftaufwendiges Verschieben eines Trennschiebers zwischen zwei Endpositionen ein elektrischer Kontakt schnell und funktionssicher herstellbar ist.

Diese Aufgabe wird erfindungsgemäß dadurch gelöst, daß der Trennschieber durch mindestens zwei verdrehbar miteinander verbundene Klemmkörper gebildet ist, wobei jeder Klemmkörper einen Öffnungstrichter zum Einführen eines Hilfswerkzeugs aufweist, mit dem der Trennschieber durch Verdrehen der Klemmkörper relativ zueinander zu öffnen und im geöffneten Zustand verschiebbar ist. Zweckmäßigerweise verlaufen die seitlichen Schlitzausnehmungen oberhalb und die allseitig begrenzten Ausnehmungen zur Aufnahme einer Rückstellfeder unterhalb der gemeinsamen Drehachse. Zur Erhöhung der Rückstellkraft kann die Rückstellfeder, vorzugsweise eine Blattfeder, unter Vorspannung in den Ausnehmungen gelagert sein.

Vorteilhafterweise besitzen die Öffnungstrichter der Klemmkörper identisch konischverlaufende Seitenwandungen. Erfindungsgemäß ist zwischen den oberen öffnungstrichtern im verbundenen Zustand der Klemmkörper eine seitliche Auflauffläche gebildet, wobei zur Begrenzung der Verdrehbewegung der Klemmkörper eine Zwangsführung gebildet ist, die durch eine Ausnehmung in einem Klemmkörper und eine in die Ausnehmung einführbare Auskragung des anderen Klemmkörpers gebildet ist. Die öffnungsbreiten der beiden seitlichen Schlitzausnehmungen sind durch die Drehbewegung einer oder beider Klemmkörper größenveränderlich. Durch das Einführen eines Hilfswerkzeugs, beispielsweise eines Schraubendrehers, in die konischverlaufenden Schlitzausnehmungen der Klemmkörper wird ein Druck auf die Auflauffläche ausgeübt und um die Drehachse eine Drehbewegung eines oder auch beider Klemmkörper erreicht. Dadurch erfolgt eine Öffnung des Trennschiebers, der nun ohne Kraftaufwand (ohne Kontaktkraft) verschoben werden kann. Durch dieses Verschieben in die eine oder andere Endposition wird so der elektrische Kontakt hergestellt oder getrennt.

Nach Entfernung des Hilfswerkzeugs setzt sich nun der Trennschieber unter Federkraft (Blattfeder) auf der Stromschiene (beim Schließen des Stromkreises auch auf der Sammelschiene) fest. Die Blattfeder erzeugt einen konstanten Kontaktdruck.

Ein Ausführungsbeispiel der Erfindung ist in der Zeichnung dargestellt und wird nachfolgend näher beschrieben. Es zeigen:
- Fig. 1: eine Seitenansicht eines Trennschiebers im geschlossenen, also im funktionsfähigen Zustand;
- Fig. 2: wie Figur 1, jedoch im geöffneten Zustand;
- Fig. 3: wie Figur 1, jedoch im vergrößerten Maßstab;
- Fig. 4: eine Explosionszeichnung der beiden Klemmkörper mit einer Blattfeder;
- Fig. 5: eine Seitenansicht einer Trennklemme mit elektrischem Kontakt der Stromschiene und der Sammelschiene;
- Fig. 6: wie Figur 5, jedoch mit teilweiser Aufhebung des Kontakts der Sammelschiene und
- Fig. 7: wie Figur 5, jedoch mit gelöstem Kontakt der Sammelschiene.

Der erfindungsgemäß ausgebildete Trennschieber weist zwei verdrehbar miteinander verbundene Klemmkörper 1 auf. Jeder Klemmkörper 1 besitzt eine seitliche Schlitzausnehmung 2; 3, die oberhalb der gemeinsamen Drehachse 7 verlaufen. Die beiden Klemmkörper 1 sind durch eine Blattfeder 8 als Rückstellfeder gegeneinander verspannt, die in den unterhalb der gemeinsamen Drehachse 7 angeordneten Ausnehmungen 5; 6 lagert, wobei die Ausnehmungen 5; 6 eine umlaufende Begrenzungslinie aufweisen. Jeder Klemmkörper 1 besitzt einen oberen öffnungstrichter 4 mit konisch verlaufenden Seitenwandungen, wobei zwischen den Öffnungstrichtern 4 im verbundenen Zustand der Klemmkröper 1 eine seitliche Auflauffläche 9 gebildet ist. Wie aus Figur 6 ersichtlich, wird zum Verdrehen der Klemmkörper 1 in die Öffnungstrichter 4 ein Hilfswerkzeug in Form eines Schraubendrehers 12 eingeführt. Damit wird eine Vergrößerung bzw. Öffnung der Kontaktflächen für die Sammelschienen 10 und die Stromschiene 11 erreicht.

Zur Begrenzung der Verdrehbewegung der Klemmkörper 1 und damit zur Veränderung der Öffnungsbreiten der beiden seitlichen Schlitzausnehmungen 2; 3 ist zwischen den beiden Klemmkörpern 1 eine Zwangsführung gebildet, die durch eine Ausnehmung 13 in einem Klemmkörper 1 und eine in die Ausnehmung 13 einführbare Auskragung in Form eines Noppens 14 des anderen Klemmkörpers 1 gebildet ist.

### Aufstellung der Bezugszeichen:

- 1: Klemmkörper
- 2: Schlitzausnehmung
- 3: Schlitzausnehmung
- 4: Öffnungstrichter
- 5: Ausnehmung
- 6: Ausnehmung
- 7: Drehachse
- 8: Rückstellfeder (Blattfeder)
- 9: Auflauffläche
- 10: Sammelschiene
- 11: Stromschiene
- 12: Schraubendreher
- 13: Ausnehmung
- 14: Noppen

## Patentansprüche

1. Trennklemme, insbesondere für Nulleiter, bei der durch eine Bewegung des Trennschiebers ein elektrischer Kontakt herstellbar bzw. trennbar ist, wobei dem Trennschieber eine Feder zugeordnet ist, **dadurch gekennzeichnet, daß** der Trennschieber durch mindestens zwei verdrehbar miteinander verbundene Klemmkörper (1) gebildet ist, wobei jeder Klemmkörper (1) einen Öffnungstrichter (4) zum Einführen eines Hilfswerkzeugs (12) aufweist, mit dem der Trennschieber durch Verdrehen der Klemmkörper (1) relativ zueinander zu öffnen und im geöffneten Zustand verschiebbar ist.

2. Trennklemme nach Anspruch 1, **dadurch gekennzeichnet, daß** jeder Klemmkörper (1) eine seitliche Schlitzausnehmung (2; 3), einen oberen öffnungstrichter (4) und eine Ausnehmung (5; 6) aufweist.

3. Trennklemme nach Anspruch 1 oder 2, **dadurch gekennzeichnet, daß** die seitlichen Schlitzausnehmungen (2; 3) oberhalb und die Ausnehmungen (5; 6) unterhalb der gemeinsamen Drehachse (7) verlaufen.

4. Trennklemme nach einem der Ansprüche 1 bis 3, **dadurch gekennzeichnet, daß** die Ausnehmungen (5; 6) zur Aufnahme einer Rückstellfeder (8) ausgebildet sind.

5. Trennklemme nach einem der Ansprüche 1 bis 4, **dadurch gekennzeichnet, daß** die Ausnehmungen (5; 6) allseitig begrenzt sind.

6. Trennklemme nach einem der Ansprüche 1 bis 5, **dadurch gekennzeichnet, daß** die Rückstellfeder (8) unter Vorspannung in den Ausnehmungen (5; 6) gelagert ist.

7. Trennklemme nach einem der Ansprüche 1 bis 6, **dadurch gekennzeichnet, daß** die Rückstellfeder (8) durch eine Blattfeder gebildet ist.

8. Trennklemme nach einem der Ansprüche 1 bis 7, **dadurch gekennzeichnet, daß** die Öffnungstrichter (4) der Klemmkörper (1) identisch konischverlaufende Seitenwandungen aufweisen.

9. Trennklemme nach einem der Ansprüche 1 bis 8, **dadurch gekennzeichnet, daß** zwischen den oberen öffnungstrichtern (4) im verbundenen Zustand der Klemmkörper (1) eine seitliche Auflauffläche (9) gebildet ist.

10. Trennklemme nach einem der Ansprüche 1 bis 9, **dadurch gekennzeichnet, daß** zur Begrenzung der Verdrehbewegung der Klemmkörper (1) eine Zwangsführung gebildet ist.

11. Trennklemme nach Anspruch 10, **dadurch gekennzeichnet, daß** die Zwangsführung durch eine Ausnehmung (13) in einem Klemmkörper (1) und eine in die Ausnehmung (13) einführbare Auskragung in Form eines Noppens (14) des anderen Klemmkörpers (1) gebildet ist.

12. Trennklemme nach einem der Ansprüche 1 bis 11, **dadurch gekennzeichnet, daß** die Öffnungsbreiten der beiden seitlichen Schlitzausnehmungen (2; 3) durch die Drehbewegung eines oder beider Klemmkörper (1) größenveränderlich sind.

## Claims

1. Disconnect terminal, particularly for neutral conductors, in which an electrical contact is producible or separable by a movement of the disconnect slide, wherein a spring is associated with the disconnect slide, **characterised in that** the disconnect slide is formed by at least two clamping bodies (1) rotatably connected together, wherein each clamping body (1) has an opening throat (4) for introduction of an assisting tool (12), by which the disconnect slide is openable through rotation of the clamping bodies (1) relative to one another and is displaceable in the opened state.

2. Disconnect terminal according to claim 1, **characterised in that** each clamping body (1) has a lateral slot recess (2; 3), an upper opening throat (4) and a recess (5; 6).

3. Disconnect terminal according to claim 1 or 2, **characterised in that** the lateral slot recesses (2; 3) extend above and the recesses (5; 6) below the common axis (7) of rotation.

4. Disconnect terminal according to one of claims 1 to 3, **characterised in that** the recesses (5; 6) are formed for reception of a restoring spring (8).

5. Disconnect terminal according to one of claims 1 to 4, **characterised in that** the recesses (5; 6) are bounded at all sides.

6. Disconnect terminal according to one of claims 1 to 5, **characterised in that** the restoring spring (8) is mounted in the recesses (5; 6) under prestress.

7. Disconnect terminal according to one of claims 1 to 6, **characterised in that** the restoring spring (8) is formed by a leaf spring.

8. Disconnect terminal according to one of claims 1 to 7, **characterised in that** the opening throats (4) of the clamping bodies (1) have identical conically extending side walls.

9. Disconnect terminal according to one of claims 1 to 8, **characterised in that** a lateral run-up surface (9) is formed between the upper opening throats (4) in the connected state of the clamping bodies (1).

10. Disconnect terminal according to one of claims 1 to 9, **characterised in that** a constrained guide is provided for limitation of the rotational movement of the clamping bodies (1).

11. Disconnect terminal according claim 10, **characterised in that** the constrained guide is formed by a recess (13) in one clamping body (1) and a projection, which is introducible into the recess (13), in the form of a knub (14) of the other clamping body (1).

12. Disconnect terminal according to one of claims 1 to 11, **characterised in that** the opening widths of the two lateral slot recesses (2; 3) are variable in size by the rotational movement of one or both clamping bodies (1).

## Revendications

1. Borne sectionnable, en particulier pour des neutres, avec laquelle on peut établir ou couper un contact électrique par un mouvement de la coulisse sectionnable, un ressort étant lié à la coulisse sectionnable,
**caractérisée en ce que**
la coulisse sectionnable est formée par au moins deux corps de blocage (1) liés l'un à l'autre de façon à pouvoir décrire un mouvement de torsion, chacun des deux corps de blocage (1) présentant un entonnoir d'ouverture (4) destiné à introduire un instrument auxiliaire (12) avec lequel on peut ouvrir la coulisse sectionnable par torsion des corps de blocage (1) l'un par rapport à l'autre et la déplacer en état ouvert.

2. Borne sectionnable selon la revendication 1,
**caractérisée en ce que**
chacun des corps de blocage (1) présente une cavité en fente (2 ; 3) latérale, un entonnoir d'ouverture (4) supérieur et une cavité (5 ; 6).

3. Borne sectionnable selon la revendication 1 ou 2,
**caractérisée en ce que**
les cavités latérales en fente (2 ; 3) s'étendent au-dessus et les cavités (5 ;6) au-dessous de l'axe de rotation (7) commun.

4. Borne sectionnable selon l'une des revendications 1 à 3,
**caractérisée en ce que**
les cavités (5 ; 6) sont formées pour recevoir un ressort de rappel (8).

5. Borne sectionnable selon l'une des revendications 1 à 4,
**caractérisée en ce que**
les cavités (5 ; 6) sont limitées de tous les côtés.

6. Borne sectionnable selon l'une des revendications 1 à 5,
**caractérisée en ce que**
le ressort de rappel (8) préalablement tendu est logé dans les cavités (5 ; 6).

7. Borne sectionnable selon l'une des revendications 1 à 6,
**caractérisée en ce que**
le ressort de rappel (8) est formé par un ressort à lames.

8. Borne sectionnable selon l'une des revendications 1 à 7,
**caractérisée en ce que**
les entonnoirs d'ouverture (14) des corps de blocage (1) présentent des parois latérales qui s'étendent en cône de façon identique.

9. Borne sectionnable selon l'une des revendications 1 à 8,
**caractérisée en ce qu'**
une surface d'arrêt (9) latérale est ménagée entre les entonnoirs d'ouverture (4) supérieurs quand les corps de blocage (1) sont reliés.

10. Borne sectionnable selon l'une des revendications 1 à 9,
**caractérisée en ce qu'**
un guidage forcé est formé pour limiter le mouvement de torsion des corps de blocage (1).

11. Borne sectionnable selon la revendication 10,
**caractérisée en ce que**
le guidage forcé est formé par une cavité (13) dans un corps de blocage (1) et par une saillie qu'on peut introduire dans la cavité (13) sous la forme d'un tenon (14) de l'autre corps de blocage (1).

12. Borne sectionnable selon l'une des revendications 1 à 11,
**caractérisée en ce que**
les dimensions d'ouverture des deux cavités latérales en fente (2 ; 3) peuvent être modifiées en dimension par le mouvement rotatif de l'un ou des deux corps de blocage (1).
